# EUROPÄISCHE PATENTSCHRIFT

(11) **EP 2 256 269 B1**
(45) Veröffentlichungstag und Bekanntmachung des Hinweises auf die Patenterteilung: **09.03.2016**
(21) Anmeldenummer: 09007175.4
(22) Anmeldetag: 29.05.2009
(51) Int. Cl.: E04H 15/08

(54) **Zeltdach für ein Campingfahrzeug**
Tent roof for a camping vehicle
Toit de tente pour un véhicule de camping

(43) Veröffentlichungstag der Anmeldung: 01.12.2010
(73) Patentinhaber: Holtkamp, Egbert Berend, 9561 JK Ter Apel (NL)
(72) Erfinder: Holtkamp, Egbert Berend, 9561 JK Ter Apel (NL)
(74) Vertreter: Bünemann, Egon

(56) Entgegenhaltungen:
- EP-A- 1 380 712
- DE-U1- 8 526 212
- DE-U1-202009 007 989

## Beschreibung

Die Erfindung betrifft ein Zeltdach für ein Campingfahrzeug, einen Faltcaravan o. dgl. mobile Campingausrüstungen gemäß dem Oberbegriff des Anspruchs 1.

Zeltdächer für Campingfahrzeuge o. dgl. Campingausrüstungen sind als integraler Bestandteil eines Fahrzeugs oder als autarke Zeltbaugruppen seit langem bekannt. In jedem Falle wird dabei eine Dachhaut von einer Tragkonstruktion in Form eines Zeltgestänges untergriffen. Diese Gestänge weisen dabei insbesondere Stützstangen auf, die durch jeweilige hülsenförmige Verbinder in der Einbaulage gehalten werden (DE 535 081, DE 581 353, DE 19 28 653). In DE 28 41 550 ist ein Campingzeltfaltwagen vorgesehen, bei dem ein aus dem Faltwagen ausklappbares Zeltteil durch U-förmige Zeltstäbe des Zeltgestänges abgestützt wird. Ähnliche Konstruktionen sind auch in DE 20 38 284, DE 17 55 052 und DE 485 440 gezeigt, wobei diese U-förmigen Zeltgestänge am Faltwagen durch endseitige Schwenkgelenke gehalten sind und damit eine vergleichsweise einfache Bedienung möglich ist.

Bei einem Zeltgestänge für einen Wohnzeltanhänger gemäß DD 297 679 sind die U-förmigen Zeltgestängeteile mit zusätzlichen Stützen versehen, wobei schubbewegliche Verbinder die Bewegung der Gestängeteile relativ zur Firststange ermöglichen. In DE 39 08 603 A1 ist ein Giebelzelt vorgeschlagen, wobei an den im wesentlichen vertikalen Stützstangen zusätzliche nach außen gewölbte Stangen im Bereich von Halterungen so fixiert sind, dass für spezielle Ausführungen derartiger Giebelzelte eine Raumvergrößerung erreicht wird. Auch bei einem Wohnzeltanhänger gemäß EP 1 380 712 A1 ist ein U-förmiger Gestängeteil vorgesehen, wobei dessen Seitenschenkel durch eine teleskopische Ausführung in die das Zeltdach spannende Gebrauchslage zu verlagern sind. Diese Verlagerung erfordert manuelles Geschick und beeinflusst die Handhabbarkeit des Systems nachteilig.

Dokument DE 85 26 212 U1 (ZSCHIMMER RUDOLF; 09.01.1986) offenbart ein Zeltdach für ein Campingfahrzeug gemäß den Merkmalen des Oberbegriffs des Anspruchs 1.

Gemäß DE 85 26 212 U1 wird ein Zeltspannhebel vorgeschlagen, bei dem zwei Druckstangen durch eine Hebelstange gelenkig gekoppelt sind. Dabei wird eine im Abstand zwischen den Druckstangen vorgesehene Hebelübersetzung genutzt, um mittels eines Griffstücks an der Hebelstange eine Spannkraft auf ein teleskopisches System der Druckstangen einzuleiten, so dass damit eine Längenänderung als Spannbewegung nutzbar ist. Das Hebel-System baut aufwändig und bildet in der gespannten Gebrauchslage durch abstehende Teile eine Gefahr für den Camper.

In EP 0 544 361 B1 wird ein zusammenklappbarer Wohnwagen gezeigt, der einen Rohrrahmen zur Stabilisierung der Dachhaut aufweist. In US 7,178,536 B2 ist ein Wohnwagen mit einer nach Art eines Vorzeltes ausgebildeten Konstruktion gezeigt, wobei eine U-förmige Zeltstange mit zusätzlichen Firststangen zusammenwirkt. Ein ähnliches Vorzelt ist in DE 20 2006 013 697 U1 gezeigt, wobei ein bogenförmiges Zeltgestänge am Wohnwagen festlegbar ist.

Die Erfindung befasst sich mit dem Problem, ein Zeltdach für ein Campingfahrzeug zu schaffen, dessen raumsparend verstaubare Tragkonstruktion mit geringem technischem Aufwand eine einfachere Handhabung beim Aufrichten sowie Spannen ermöglicht und mit variabel gestaltbaren Einzelteilen an unterschiedliche Dachhautkonturen anpassbar ist.

Die Erfindung löst diese Aufgabe mit einer Zeltdachkonstruktion gemäß dem Anspruch 1. Weitere wesentliche Ausgestaltungen der Erfindung ergeben sich aus den Ansprüchen 2 bis 20.

Ein Zeltdach für ein Campingfahrzeug ist mit einer Tragkonstruktion versehen, die erfindungsgemäß als funktional verbesserte Baugruppe im Bereich des an sich bekannten Zeltgestänges mit einer mehrteiligen Schwenk-Hub-Einheit versehen ist. Diese an weitgehend beliebiger Position in die Tragkonstruktion integrierbare Einheit ist so konzipiert, dass beim Aufstellen des Zeltdaches eine einfachere Handhabung des jeweils erfassten Bereichs der Dachhaut möglich ist. Dabei kann die Schwenk-Hub-Einheit so eingesetzt werden, dass deren als Teilbereich des Gestänges vorgesehene Spannstange nach Art eines "Schwenk-Hebels" erfasst wird. Damit kann eine großflächige und/oder schwergewichtige Dachhaut mit geringerer Armkraft aufgerichtet und/oder gespannt werden, so dass der Bedienkomfort verbessert ist und für weniger geübte Nutzer eine Aufstellhilfe bereitgestellt wird.

Die zumindest zwei gelenkig verbundenen Einzelteile dieser Schwenk-Hub-Einheit, nämlich eine Stützstange und die in einem "Schubgelenk" angreifende Spannstange, sind dabei jeweils in Längsrichtung mit "bogenförmiger" Kontur ausführbar, so dass - zusätzlich zu der an sich bekannten Spannlage mit den parallel aneinanderliegenden Stangen - auch bogenförmige Bereiche der Dachhaut formbar sind und damit anwenderspezifische Gestaltungsanforderungen, wie beispielsweise ballige oder tonnenförmige Dachhaut-Bereiche, besser erfüllt werden.

Weitere Vorteile und Einzelheiten ergeben sich aus den Unteransprüchen und den Zeichnungen, wobei die nachfolgende Beschreibung zwei Ausführungsbeispiele veranschaulicht. In der Zeichnung zeigen:
- Fig. 1: eine perspektivische Prinzipdarstellung eines Campingfahrzeugs mit einem diesem zugeordneten Zeltdach und dieses untergreifender Tragkonstruktion in einer ersten Ausführungsform,
- Fig. 2: eine vergrößerte Einzeldarstellung der Tragkonstruktion ähnlich Fig. 1, mit eine Schwenk-Hub-Einheit bildenden Gestängeteilen in einer ersten Aufstellphase,
- Fig. 3: eine Perspektivdarstellung ähnlich Fig. 2 mit der Schwenk-Hub-Einheit in vertikaler Gebrauchslage,
- Fig. 4: eine Seitenansicht der Schwenk-Hub-Einheit ähnlich Fig. 3, mit der schubbeweglichen Spannstange,
- Fig. 5: eine Perspektivdarstellung einer zweiten Ausführungsform des Zeltdaches, dessen Schwenk-Hub-Einheit im Bereich des Campingfahrzeugs abgestützt ist,
- Fig. 6 und Fig. 7: jeweilige Perspektivdarstellungen ähnlich Fig. 5, mit einer dritten Ausführungsform der aus mehreren Schwenk-Hub-Einheiten zusammengesetzten Tragkonstruktion,
- Fig. 8: eine vierte Ausführungsform der Schwenk-Hub-Einheit bei deren Anwendung an einem frei stehenden Camping-Zelt,
- Fig. 9: eine Perspektivdarstellung eines als Campinganhänger ausgeführten Fahrzeugs F mit in den Behälter eingelegtem Zelt mit Gestänge, und
- Fig. 10: eine vergrößerte Ausschnittsdarstellung des zusammengelegten Gestänges in Fig. 9.

In Fig. 1 ist ein insgesamt mit 1 bezeichnetes Zeltdach dargestellt, wobei dieses für ein Campingfahrzeug F, einen Faltcaravan o. dgl. mobile Campingausrüstung vorgesehen ist. Derartige Zeltdächer 1 sind allgemein bekannt, wobei diese eine Tragkonstruktion T aufweisen, die eine Dachhaut 3 mit jeweiligen Stangen, Stäben o. dgl. Gestängeteilen 2 untergreift (Fig. 5, Fig. 7, Fig. 8).

Das erfindungsgemäße Konzept der Tragkonstruktion T sieht vor, dass diese im Bereich zumindest eines ihrer Gestängeteile 2 als eine mehrteilige Schwenk-Hub-Einheit E, E', E" ausgebildet ist (Fig. 2). Diese Funktionseinheit basiert darauf, dass eine bodenseitig und/oder fahrzeugseitig auflegbare Stützstange 4 und zumindest eine mit dieser durch ein Gelenk 5 verbundene Spannstange 6 so zusammenwirken, dass eine Verlagerung der Basisbaugruppe des neuen Systems einfacher möglich ist. Dies wird aus der Zusammenschau der in Fig. 2 dargestellten Ausgangslage mit der gemäß Fig. 3 gezeigten Gebrauchslage deutlich.

Dazu ist die Schwenk-Hub-Einheit E in einer ersten Ausführung bodenseitig (bei B) fixierbar, wobei in dieser Ausgangslage (Fig. 2) die Spannstange 6 parallel an der Stützstange 4 gehalten ist. In dieser Stützstellung kann nunmehr die um das Gelenk 5 schwenkende Spannstange 6 abgespreizt werden (Pfeil A, Fig. 3) und dabei die gesamte Einheit E aus einer zur Horizontalen bzw. Stützebene W geneigten Ausgangsstellung (Fig. 2) in Richtung einer vertikalen Hochachse H aufgerichtet werden (Pfeil C). Mit jeweiligen Maßpfeilen Z und Z' ist dabei die Veränderung der Innenraumhöhe des Zeltdaches 3 angedeutet.

Ausgehend von dieser Grundkonstruktion der Schwenk-Hub-Einheit E wird deutlich, dass die Spannstange 6 einerseits des Gelenkes 5 einen beim Aufstellen des Zeltdaches 3 nutzbaren Hilfshebel 7 aufweist. Damit wird andererseits des Gelenkes 5 ein mit der Dachhaut 3 verbundener Erfassungsbereich in Form eines Tragbogens 8 definiert, der in der Ausführung gemäß Fig. 2 die beiden Einheiten E verbindet. Aus den Bewegungsphasen gemäß Fig. 2 und 3 ergibt sich, dass gleichzeitig mit der vorbeschriebenen Handhabung der Schwenk-Hub-Einheit E zumindest ein von der Spannstange 6 bzw. deren Tragbogen 8 erfasster Teilbereich 3' der Dachhaut 3 verlagerbar ist.

Die Prinzipdarstellung gemäß Fig. 4 verdeutlicht das vorbeschriebene Hilfssystem mit der Spreizbewegung gemäß Pfeil A. Gleichzeitig wird eine beispielsweise zur Änderung der Innenraumhöhe Z (Fig. 3) mögliche Zusatzbewegung der Schwenk-Hub-Einheit E deutlich, wobei diese in vertikaler Gebrauchslage ein "Nach"-Spannen der Dachhaut 3 dadurch ermöglicht, dass eine zusätzliche Schubbewegung (Pfeil S) im Bereich der Einheit E ausführbar ist. In der dargestellten Ausführung weisen die Spannstange 6 und die Stützstange 4 im Bereich des zur Abspreizung vorgesehenen Gelenkes 5 einen zumindest diese Verschiebbarkeit der Spannstange 6 vorgebenden Verbinder 9 auf. Dabei ist eine weitgehend stufenlose Verstellung mit Fixierung durch eine Spannschraube o. dgl. Rastelement 12' denkbar. Ebenso können die Teile mittels eines Rastelementes 12 gestuft miteinander verbunden sein (Fig. 5).

Denkbar ist auch, dass bereits in paralleler Ausgangslage (Fig. 2) von Stützstange 4 und Spannstange 6 durch die Verlagerungsmöglichkeit S im Bereich des Verbinders 9 die Dachhaut 3 bzw. 3' in eine Spannstellung verschoben wird. In zweckmäßiger Ausführung ist vorgesehen, dass die in die von der Stützstange 4 abgespreizte Lage verschwenkte Spannstange 6 (Fig. 4) einen entsprechend langen (Länge L) Spannhebel 7 vorgibt, mit dem eine optimale Positionierung der Dachhaut 3 auch von weniger geübten Nutzern erreicht werden kann.

Zur optimalen Halterung von Stützstange 4 und Spannstange 6 - sowohl in einer Packstellung (nicht dargestellt) als auch in der Gebrauchsstellung (Fig. 2) - ist zwischen diesen beiden Teilen eine deren parallele Ausgangslage fixierender Halter 10 vorgesehen. Außerdem zeigen die Darstellungen gemäß Fig. 2 und 3 eine zweckmäßige Ausführung der Stützstange 4 nach Art eines Teleskopteils, wobei eine zusätzliche Stange 11 entsprechend längenvariabel in der Stützstange 4 gehalten ist. Ebenso ist denkbar, an der Spannstange 6 eine derartige zusätzliche "Verlängerung" (nicht dargestellt) vorzusehen.

In Fig. 1 ist eine weitere Ausführungsform der Einheit E' dargestellt, wobei diese nur aus zwei nach Art der Stangen 4 und 6 vorgesehenen Teilen besteht und eine zweiteilige "Spanneinheit" mit dem Hilfshebel 7' bildet. Dabei sind als Bogenstangen 15, 16 geformte Bereiche direkt in einem Gelenk 5' so verbunden, dass eine dachseitige Schwenkbewegung (Spreizstellung A') möglich ist und damit die bereits aufgerichtete Einheit E' durch eine Handhabung des Hilfshebels 7' variable Spannbedingungen an der Dachhaut 3 ermöglicht. Ebenso kann eine Verlagerung in Schubrichtung S' ausgeführt werden, so dass der Bereich 3" der Dachhaut 3 entsprechend spannbar ist und/oder die vertikale Hochachse H nach außen verschwenkt wird (Pfeil P).

In Fig. 5 ist eine weitere Anwendung der Schwenk-Hub-Einheit E (ähnlich Fig. 4) dargestellt, wobei - an Stelle der bodenseitigen Abstützung B - eine fahrzeugseitige Anlage bei B' vorgesehen ist. Dazu kann eine entsprechende Anlagezone in Form eines Stützteils, einer Mulde o. dgl. Gegenlager am Fahrzeug F vorgesehen werden. Für die Stützstange 4 wird damit am Fahrzeug F eine vorgesehene Position definiert, so dass beim Aufstellen des Daches 3 in einer ersten Phase der Bereich 3' mit der Schwenk-Hub-Einheit E erfasst, danach die Spreizstellung (ähnlich Fig. 4) hergestellt, die Anlageposition bei B' eingenommen, der Hilfshebel 7 in paralleler Lage zurückgeführt und dann die Spannstange 6 entsprechend in die dargestellte Lage geschwenkt bzw. verschoben wird (Pfeil S).

In Fig. 6 und Fig. 7 ist eine dritte Anwendung von mehreren an einem Fahrzeug F' vorgesehenen Schwenk-Hub-Einheiten E" dargestellt, wobei diese Aneinanderreihung einen mittleren Konturstab 13 als zentralen Tragbogen 8' aufweist. Mit dieser Konstruktion ist eine Ausführung des Systems gezeigt, mit dem ein in weitgehend variablen Radien R ausführbarer Spannbogen 14 vorgegeben werden kann, so dass eine optimale Anpassung an eine Karosseriekontur K des Fahrzeugs F, F' möglich ist oder entsprechende ballige oder tonnenförmige Konturen der Dachhaut 3 erzeugbar sind.

In Fig. 8 ist die Tragkonstruktion T ähnlich Fig. 1 ausgeführt, wobei die beiden Schwenk-Hub-Einheiten E' im Bereich der Bogenstangen 15, 16 eine als zusätzlicher Pendelstab 17 ausgebildete "Profilstange" aufweisen, mit der ein vorderer Wandbereich 18 des Zeltdaches 1 optisch ansprechend überdeckt wird. Dazu kann der mittels eines Verbinders 19 gehaltene Pendelstab 17 in einer Pfeilrichtung 20 verlagert werden.

In Fig. 9 und 10 ist die Anwendung des vorbeschriebenen Systems für eine in einem Campinganhänger F" vorgesehene Konstruktion gezeigt, wobei diese optimal in einem Behälter 21 integriert werden kann. Die beiden ähnlich Fig. 2 und 3 verwendbaren Schwenk-Hub-Einheiten E weisen dabei eine an die Breite 21 des Anhängers F" angepasste Größe auf, wobei auch denkbar ist, diese Einheiten an die variabler auslegbare Länge 22 anzupassen (nicht dargestellt).

## Patentansprüche

1. Zeltdach für ein Campingfahrzeug, einen Faltcaravan o. dgl. mobile Campingausrüstungen (F, F'), mit einer eine Dachhaut (3) mit jeweiligen Stangen, Stäben o. dgl. Gestängeteilen (2) untergreifenden Tragkonstruktion (T), die im Bereich zumindest eines ihrer Gestängeteile (2) mit einer Schwenk-Hub-Einheit (E, E', E") versehen ist, **dadurch gekennzeichnet, dass** das zumindest eines der Gestängeteile (2) als die Schwenk-Hub-Einheit (E, E', E") ausgebildet ist, wobei die Schwenk-Hub-Einheit (E, E', E") eine Stützstange (4) und zumindest eine mit dieser durch ein Gelenk (5) verbundene Spannstange (6) aufweist, die in Ausgangslage parallel an der Stützstange (4) gehaltene Spannstange (6) in eine Spreizstellung (Pfeil A) verlagerbar und aus dieser in die Ausgangslage rückführbar ist, die Spannstange (6) einerseits des Gelenkes (5) einen Hilfshebel (7, 7') und andererseits des Gelenkes (5) einen die Dachhaut (3) erfassenden Tragbogen (8, 8') definiert und bei Handhabung der Schwenk-Hub-Einheit (E) zumindest ein von deren Spannstange (6) bzw. dem Tragbogen (8) erfasster Teilbereich (3') der Dachhaut (3) verlagerbar ist.

2. Zeltdach nach Anspruche 1, **dadurch gekennzeichnet, dass** die Schwenk-Hub-Einheit (E, E', E") im Bereich der jeweiligen Stützstange(n) (4) boden- bzw. fahrzeugseitig (B, B') auflegbar ist.

3. Zeltdach nach Anspruch 1 oder 2, **dadurch gekennzeichnet, dass** die Schwenk-Hub-Einheit (E) bodenseitig mittels der Stützstange (4) fixierbar, von dieser die im Gelenk (5) schwenkende Spannstange (6) abspreizbar und dabei die gesamte Einheit (E) aus einer zur Horizontalen (W) geneigten Ausgangsstellung in Richtung einer vertikalen Hochachse (H) aufrichtbar ist.

4. Zeltdach nach einem der Ansprüche 1 bis 3, **dadurch gekennzeichnet, dass** bei in Gebrauchslage (H, H') ausgerichteter Schwenk-Hub-Einheit (E) zumindest der von dieser erfasste Bereich der Dachhaut (3') durch eine zusätzliche Verlagerung der Stützstange (4) und/oder der Spannstange (6) spannbar ist.

5. Zeltdach nach einem der Ansprüche 1 bis 4, **dadurch gekennzeichnet, dass** die Spannstange (6) und die Stützstange (4) im Bereich des zur Abspreizung vorgesehenen Gelenkes (5) einen zumindest eine Verschiebbarkeit (Pfeil S) der Spannstange (6) vorgebenden Verbinder (9) aufweisen.

6. Zeltdach nach Anspruch 5, **dadurch gekennzeichnet, dass** die mittels des Verbinders (9) an der Stützstange (4) in paralleler Ausgangslage gehaltene Spannstange (6) in eine die Dachhaut (3) verlagernde Spannstellung verschiebbar (Pfeil S) ist.

7. Zeltdach nach Anspruch 5 oder 6, **dadurch gekennzeichnet, dass** im Bereich des Verbinders (9) eine stufenlose Verstellung vorgesehen ist.

8. Zeltdach nach Anspruch 5 oder 6, **dadurch gekennzeichnet, dass** im Bereich des Verbinders (9) ein gestuft festlegbares Rastelement (12) vorgesehen ist.

9. Zeltdach nach einem der Ansprüche 5 bis 8, **dadurch gekennzeichnet, dass** die in einer von der Stützstange (4) abgespreizte Lage (Winkel A) verschwenkte Spannstange (6) im Bereich des Verbinders (9) verschiebbar ist.

10. Zeltdach nach einem der Ansprüche 1 bis 9, **dadurch gekennzeichnet, dass** zwischen Stützstange (4) und Spannstange (6) ein deren parallele Ausgangslage fixierender Halter (10) vorgesehen ist.

11. Zeltdach nach einem der Ansprüche 1 bis 10, **dadurch gekennzeichnet, dass** die Schwenk-Hub-Einheit (E, E', E") aus mehr als den zwei Teilen (4, 6) besteht.

12. Zeltdach nach einem der Ansprüche 1 bis 11, **dadurch gekennzeichnet, dass** die Stützstange (4) und/oder die Spannstange (6) mit zumindest einem diese verlängernden Teleskopteil (11) versehen ist/sind.

13. Zeltdach nach einem der Ansprüche 1 bis 12, **dadurch gekennzeichnet, dass** mehrere der Schwenk-Hub-Einheiten (E") zu einer Reihe verbindbar sind, derart, dass die Dachhaut (3) mit variabel vorgebbaren Konturen aufspannbar ist.

14. Zeltdach nach einem der Ansprüche 1 bis 13, **dadurch gekennzeichnet, dass** die eine Reihe bildenden Schwenk-Hub-Einheiten (E") durch einen den Tragbogen (8') bildenden Konturstab (13) verbunden sind.

15. Zeltdach nach Anspruch 14, **dadurch gekennzeichnet, dass** mit den eine Reihe bildenden Bauteilen mit variablen Radien (R) ausführbare Spannbögen (14) o. dgl. Konturen formbar sind.

16. Zeltdach nach Anspruch 14 oder 15, **dadurch gekennzeichnet, dass** die Schwenk-Hub-Einheiten (E") eine der Karosseriekontur (K) des Campingfahrzeugs (F) folgende Reihe definieren.

17. Zeltdach nach einem der Ansprüche 14 bis 16, **dadurch gekennzeichnet, dass** die Schwenk-Hub-Einheiten (E") in Transportstellung am Campingfahrzeug (F, F') gehalten sind.

## Claims

1. Tent roof for a camping vehicle, a tent trailer or similar mobile camping equipment (F, F'), comprising a supporting structure (T) engaging under the roof membrane (3) having respective rods, bars or similar linkage parts (2), which supporting structure, in the region of at least one of the linkage parts (2) thereof, is provided with a pivot-lift unit (E, E', E"), **characterised in that** the at least one of the linkage parts (2) is designed as the pivot-lift unit (E, E', E"), the pivot-lift unit (E, E', E") having a support rod (4) and at least one tie rod (6) connected thereto by means of a joint (5), the tie rod (6) that is held in parallel on the support rod (4) in the initial position being movable into a spread position (arrow A) and from this position being returnable to the initial position, the tie rod (6) defining an auxiliary lever (7, 7') on one side of the joint (5) and a support arch (8, 8') holding the roof membrane on the other side of the joint (5) and, when operating the pivot-lift unit (E), at least one of the tie rods (6) thereof and/or the portion (3') of the roof membrane (3) held by the support arch (8) is movable.

2. Tent roof according to claim 1, **characterised in that** the pivot-lift unit (E, E', E") can be placed in the region of the relevant support rod(s) (4) on the base side and/or on the vehicle side (B, B').

3. Tent roof according to either claim 1 or claim 2, **characterised in that** the pivot-lift unit (E) can be fixed on the base side by means of the support rod (4), from which support rod the tie rod (6) pivoting in the joint (5) can be spread apart and thus the entire unit (E) can be raised from an initial position inclined to the horizontal (W) towards a vertical axis (H).

4. Tent roof according to any of claims 1 to 3, **characterised in that**, when the pivot-lift unit (E) is oriented in the position of use (H, H'), at least the region of the roof membrane (3) held thereby can be tautened by means of an additional movement of the support rod (4) and/or of the tie rod (6).

5. Tent roof according to any of claims 1 to 4, **characterised in that** the tie rod (6) and the support rod (4) have, in the region of the joint (5) provided for the spreading apart, a connector (9) specifying at least a movability (arrow S) of the tie rod (6).

6. Tent roof according to claim 5, **characterised in that** the tie rod (6) that is held, by means of the connector (9), on the support rod (4) in a parallel initial position, is movable (arrow S) into a tensioning position that moves the roof membrane (3).

7. Tent roof according to either claim 5 or claim 6, **characterised in that** a continuous adjustment is provided in the region of the connector (9).

8. Tent roof according to either claim 5 or claim 6, **characterised in that** a catch element (12) that can be fixed at points is provided in the region of the connector (9).

9. Tent roof according to any of claims 5 to 8, **characterised in that** the tie rod (6), which is pivoted in a position (angle A) in which it is spread apart from the support rod (4), is movable in the region of the connector (9).

10. Tent roof according to any of claims 1 to 9, **characterised in that** a bracket (10) is provided between the support rod (4) and the tie rod (6) that fixes a parallel initial position thereof.

11. Tent roof according to any of claims 1 to 10, **characterised in that** the pivot-lift unit (E, E', E") consists of more than the two parts (4, 6).

12. Tent roof according to any of claims 1 to 11, **characterised in that** the support rod (4) and/or the tie rod (6) is/are provided with at least one telescopic part which extends said rod(s).

13. Tent roof according to any of claims 1 to 12, **characterised in that** a plurality of the pivot-lift units (E") can be connected to form a series in such a way that the roof membrane (3) having variably definable contours can be stretched.

14. Tent roof according to any of claims 1 to 13, **characterised in that** the pivot-lift units (E") forming a series are connected by means of a contour bar (13) forming the support arch (8').

15. Tent roof according to claim 14, **characterised in that** tensioned arcs (14) or similar contours, which can be implemented with variable radii (R), can be formed by means of the components forming a series.

16. Tent roof according to either claim 14 or claim 15, **characterised in that** the pivot-lift units (E") define a series that follows the contour (K) of the body of the camping vehicle (F).

17. Tent roof according to any of claims 14 to 16, **characterised in that** the pivot-lift units (E") are supported on the camping vehicle (F, F') in the transport position.

## Revendications

1. Toit de tente pour un véhicule de camping, une caravane pliante ou des équipements de camping équivalents (F, F'), comprenant une construction porteuse (T) venant s'engager sous un panneau de toit (3) avec des piquets, barres ou pièces de timonerie (2) équivalent(e)s respectifs(ves) et qui est munie d'une unité de levée pivotante (E, E', E") au niveau d'au moins une de ses pièces de timonerie (2),
**caractérisé en ce que** l'au moins une des pièces de timonerie (2) est réalisée sous la forme d'une unité de levée pivotante (E, E', E"), l'unité de levée pivotante (E, E', E") présente un hauban (4) et au moins un piquet de serrage (6) relié à celui-ci par une articulation (5), le piquet de serrage (6) maintenu en position de départ parallèlement au hauban (4) peut être déplacé dans une direction de déploiement (flèche A) et depuis celle-ci retourner dans sa position de départ, le piquet de serrage (6) d'un côté de l'articulation (5) définit un levier auxiliaire (7, 7') et de l'autre côté de l'articulation (5) définit un arc porteur (8, 8') comprenant le panneau de toit (3) et, lors de la manipulation de l'unité de levée pivotante (E), au moins une zone partielle (3') du panneau de toit (3) comprenant son piquet de serrage (6) ou l'arc porteur (8) peut être déplacée.

2. Toit de tente selon la revendication 1, **caractérisé en ce que** l'unité de levée pivotante (E, E', E") peut être appliquée au niveau du (des) hauban(s) (4) respectif(s) du côté du sol ou du côté du véhicule (B, B').

3. Toit de tente selon la revendication 1 ou 2, **caractérisé en ce que** l'unité de levée pivotante (E) peut être fixée du côté du sol au moyen du hauban (4), le piquet de serrage (6) pivotant dans l'articulation (5) peut être écarté du hauban pour ainsi ériger toute l'unité (E) depuis une position de départ inclinée par rapport à l'horizontale (W) en direction d'un axe vertical en hauteur (H).

4. Toit de tente selon une des revendications 1 à 3, **caractérisé en ce que**, dans l'unité de levée pivotante (E) agencée en position d'utilisation (H, H'), au moins la zone du panneau de toit (3') comprise par cette unité peut être serrée par un déplacement supplémentaire du hauban (4) et/ou du piquet de serrage (6).

5. Toit de tente selon une des revendications 1 à 4, **caractérisé en ce que** le piquet de serrage (6) et le hauban (4) présentent, au niveau de l'articulation (5) prévue pour l'écartement, un connecteur (9) prédéfinissant au moins une capacité de déplacement (flèche S) du piquet de serrage (6).

6. Toit de tente selon la revendication 5, **caractérisé en ce que** le piquet de serrage (6) maintenu dans la position de départ parallèle sur le hauban (4) au moyen du connecteur (9) peut être déplacé (flèche S) dans une position de serrage décalant le panneau de toit (3).

7. Toit de tente selon la revendication 5 ou 6, **caractérisé en ce qu'**au niveau du connecteur (9) un déplacement continu est prévu.

8. Toit de tente selon la revendication 5 ou 6, **caractérisé en ce qu'**au niveau du connecteur (9) un élément d'encliquetage (12) pouvant être fixé par étapes est prévu.

9. Toit de tente selon une des revendications 5 à 8, **caractérisé en ce que** le piquet de serrage (6) pivotant dans une position écartée (angle A) par rapport au hauban (4) peut être déplacé au niveau du connecteur (9).

10. Toit de tente selon une des revendications 1 à 9, **caractérisé en ce qu'**entre le hauban (4) et le piquet de serrage (6) un cadre support (10) fixant sa position de départ parallèle est prévu.

11. Toit de tente selon une des revendications 1 à 10, **caractérisé en ce que** l'unité de levée pivotante (E, E', E") est composée de plus de deux parties (4, 6).

12. Toit de tente selon une des revendications 1 à 11, **caractérisé en ce que** le hauban (4) et/ou le piquet de serrage (6) est/sont muni(s) d'au moins une partie télescopique (11) rallongeant ceux-ci.

13. Toit de tente selon une des revendications 1 à 12, **caractérisé en ce que** plusieurs des unités de levée pivotante (E") peuvent être reliées en série de telle sorte que le panneau de toit (3) peut être serré avec des contours qui peuvent être prédéfinis de manière variable.

14. Toit de tente selon une des revendications 1 à 13, **caractérisé en ce que** les unités de levée pivotante (E") formant une série sont reliées par une barre de contour (1 3) formant l'arc porteur (8').

15. Toit de tente selon la revendication 14, **caractérisé en ce que** des arcs de serrage (14) ou contours équivalents pouvant être réalisés avec des rayons (R) variables peuvent être formés avec les pièces structurales formant une série.

16. Toit de tente selon la revendication 14 ou 15, **caractérisé en ce que** les unités de levée pivotante (E") définissent une série suivant le contour (K) de la carrosserie du véhicule de camping (F).

17. Toit de tente selon la revendication 14 ou 16, **caractérisé en ce que** les unités de levée pivotante (E") sont maintenues sur le véhicule de camping (F, F') dans la position de transport.
